# EUROPÄISCHE PATENTSCHRIFT

(11) **EP 0 572 829 B1**
(45) Veröffentlichungstag und Bekanntmachung des Hinweises auf die Patenterteilung: **14.08.1996**
(21) Anmeldenummer: 93107709.3
(22) Anmeldetag: 12.05.1993
(51) Int. Cl.: B21D 1/02, F15B 15/24

(54) **Walzenanstellvorrichtung**
Roll adjustment device
Dispositif de serrage des cylindres

(30) Priorität: 02.06.1992 DE 4218138
(43) Veröffentlichungstag der Anmeldung: 08.12.1993
(73) Patentinhaber: SMS SCHLOEMANN-SIEMAG AKTIENGESELLSCHAFT, D-40237 Düsseldorf (DE)
(72) Erfinder: Benz, Willi, W-4040 Neuss 22 (DE)
(74) Vertreter: Valentin, Ekkehard, Dipl.-Ing.

(56) Entgegenhaltungen:
- EP-A- 0 429 812
- DE-A- 3 700 555
- GB-A- 1 136 207
- GB-A- 1 216 546
- PATENT ABSTRACTS OF JAPAN vol. 11, no. 348 (M-642)(2795) 14. November 1987

## Beschreibung

Die Erfindung betrifft eine Walzenanstellvorrichtung mit hydraulischen Anstellzylindern einer Richtmaschine für Bleche und Bänder mit versetzt zueinander angeordneten oberen und unteren Richtwalzen, die über ihre Länge mittels ihrerseits an Quertraversen abgestützten , in Walzenstühlen angeordneten Stützrollen abgestützt sind, wobei zumindest die obere Quertraverse zur Positionierung der Richtwalzen anstellbar ist und im Zylinderraum eines jeden Anstellzylinders zwei unabhängig voneinander beaufschlagbare, einen Gesamthub mit einem kleinen Arbeitshub und einen großen Leerhub ausführende Kolben angeordnet sind.

Durch die DE-A-37 00 555 ist eine Richtmaschine für Bleche und Bänder bekanntgeworden, bei der die Querhäupter durch vier Anstellvorrichtungen auf und ab anstellbar sind, um die Relativlage der oberen und unteren zueinander versetzten Richtwalzen quer zur Vorschubrichtung des Richtgutes zu beeinflussen. Damit werden zum Einstellen der Überstreckungsverteilung die Querhäupter und damit die Richtwalzen einlaufseitig auf einen größeren Überstreckungsbetrag eingestellt als auslaufseitig, d.h. die Querhäupter werden in Vorschubrichtung etwas divergierend angestellt.

Aus der JP-A- 62-130705 (nächster Stand der Technik) ist für die Anstellung der Walzen eines Walzgerüstes eine Walzenanstellvorrichtung bekannt, die in einem Anstellzylinder zwei unabhängig voneinander beaufschlagbare Kolben aufweist und es erlaubt, einerseits die Walzen mit einem großen Leerhub weit auseinanderzufahren und andererseits den Arbeitshub bei den Walzen im Betrieb klein zu halten.

Damit sich in ein und derselben Richtmaschine größere Anstellbereiche bewältigen lassen, sind zur Hubvergrößerung mechanische Überlagerungen bekannt; z.B. werden bei Anstellvorrichtungen mit Gewindespindeln zusätzliche Distanzstücke eingeschwenkt, oder es wird sogar die Maschine insgesamt aus dem Arbeitsbereich herausgefahren. Diese Maßnahmen sind sehr umständlich und erfordern einen großen Zeitaufwand. Obwohl bei hydraulischen Anstellvorrichtungen ein großer Arbeitshub wünschenswert ist, wird er dennoch so klein wie möglich gehalten, um eine ansonsten indifferente Regelung zu vermeiden, da nämlich die Anstellung ansonsten zu elastisch und damit regeltechnisch nicht mehr betreibbar wäre. Schließlich läßt sich bei den sich auf Kalotten abstützenden und damit selbsthemmenden Anstellspindeln unter Last ein Gleiten bzw. eine Reibung nicht verhindern, so daß trotz der Kalottenlagerung dennoch Rattermarken nicht zu verhindern sind, die die Kalottenlagerung zerstören können.

Der Erfindung liegt die Aufgabe zugrunde, eine Walzenanstellvorrichtung der eingangs genannten Art betriebssicherer zu gestalten, insbesondere bei auftretenden Schieflagen wie vor allem im Falle von Kippbewegungen der oberen Quertraverse einer Richtmaschine.

Diese Aufgabe wird erfindungsgemäß dadurch gelöst, daß der den Arbeitshub ausführende untere Kolben eine als Anstellkolbenstange ausgebildete Verlängerung aufweist und die Anstellkolbenstangen über Kalottenlagerungen auf einem hydraulischen Kissen abgestützt sind. Bei den Anstellzylindern sind damit Schieflagen ohne die nachteiligen Rattermarken der selbsthemmenden Kalottenlagerungen möglich, und zwar sowohl bei den kleinen Anstellhüben mittels des unteren Kolbens als auch bei sich zu dem Gesamthub addierenden Arbeitshüben beider Kolben. Im Rahmen des Führungsspiels eines Flachkolbens des hydraulischen Kissens läßt sich die obere Quertraverse in Blechlaufrichtung quer kippen. Wenn vorteilhaft die Anstellzylinder über Meßwertgeber regeltechnisch miteinander verbunden sind, läßt sich ein paralleles Anstellen erreichen.

Vorteilhaft besteht die Kalottenlagerung aus einem mit sphärischen Flächen einander anliegenden Kalottenpaar, das zwischen einem Deckel und einer einem Flachkolben des hydraulischen Kissens zugewandten, nach oben hin die Anstellkolbenstange übergreifenden Fußplatte angeordnet ist. Die Anstellkolbenstange ist somit über eine sphärische Aufhängung beweglich mit der Quertraverse verbunden. Das von unten den Flachkolben beaufschlagende Druckmedium (Öl) hebt die Einbaueinheit (Flachkolben, Fußplatte, etc.) bis zur Anschlaglage der Aufhängung an, so daß die Bauteile ohne Spiel aneinanderliegen.

Es empfiehlt sich, ein den Deckel beaufschlagendes, vorteilhaft zwischen einem Druckring und dem Deckel angeordnetes, auf die sphärische Aufhängung einwirkendes Federpaket vorzusehen. Damit läßt sich eine Abfederung von leichten Rückprallkräften erreichen, die beim Bandaustritt auftreten.

Es wird vorgeschlagen, daß das hydraulische Kissen/ der Flachkolben an einen Akkumulator angeschlossen ist und in der Akkumulatorleitung eine Druckmeßeinrichtung und ein gesteuertes Rückschlagventil angeordnet sind. Bei aufgrund von Rückprallkräften auftretenden Druckspitzen geht das gesteuerte Rückschlagventil auf und ermöglicht somit eine Entspannung der Federkräfte. Etwaige Leckagen werden durch Nachspeisung von Druckmittel aus dem Akkumulator ausgeglichen.

Die Erfindung wird nachfolgend anhand eines in den Zeichnungen dargestellten Ausführungsbeispiels des näheren erläutert. Es zeigen:
- Figur 1: eine erfindungsgemäße Rollenrichtmaschine im Querschnitt dargestellt;
- Figur 2: einen erfindungsgemäßen Anstellzylinder im Querschnitt und vergrößert dargestellt; und
- Figur 3: als Einzelheit die Kolbenanordnung des Anstellzylinders gemäß Fig. 2 im Teilschnitt.

Bei der Rollenrichtmaschine 1 wird der Maschinenrahmen durch zwei am Fundament verankerte Ständer 2, 3 gebildet, die durch eine obere Rahmentraverse 4a und eine untere und obere Quertraverse 4, 5 starr verbunden sind. An der oberen Quertraverse 4 ist ein oberer Walzenstuhl 6 gehalten; ein unterer Walzenstuhl 7 ist verfahrbar auf der unteren Quertraverse 5 angeordnet. Die obere Quertraverse ist über Anstellzylinder 10 gegen die untere Quertraverse 5 anstellbar; jeweils ein- und auslaufseitig an den Ecken angeordnete und somit insgesamt vier Anstellzylinder 10 greifen an die obere Quertraverse 4 an.

Auf dem unteren Walzenstuhl 7 sind Rollenanstellkeile 8 gelagert, die durch je einen Druckmittelzylinder 9 verschiebbar sind. Auf jedem Anstellkeil 8 ist ein Lagerträgerkeil 11 für untere Richtrollen 12 und diesen zugeordneten Stützrollen 13 abgestützt; zwischen den Stützrollen 13 sind jeweils Stege 14 angeordnet. Weiterhin sind mehrere obere Richtrollen 15 an ihren Ballen abgestützt, und zwar mittels Stützrollen 17, die sich zwischen Stegen 16 befinden. Die oberen Richt- und Stützrollen 15, 17 sind an einem Lagerträgerkeil 18 gelagert. Jeder der benachbarten Lagerträgerkeile 18 ist an einen Anstellkeil 21 abgestützt, dessen andere Seite am oberen Walzenstuhl 6 anliegt. Die Anstellkeile 21 sind durch je einen Druckmittelzylinder 22 verschiebbar. Die oberen und unteren Richtrollen 15, 12 sind einzeln angetrieben und über Gelenkwellen 23 mit einem nicht dargestellten Antrieb verbunden.

Die Anstellzylinder 10 sind mit einem aufgeteilten Gesamthub ausgebildet, der sich aus einem Leerhub 24 und einem Arbeitshub 25 zusammensetzt. Wie in den Fig. 2 und 3 dargestellt wird, sind zu diesem Zweck im Zylinderraum 34 des Anstellzylinders 10 ein oberer Kolben 26 und ein unterer Kolben 27 angeordnet, die unabhängig voneinander beaufschlagbar sind. Der untere Kolben 27 führt den Arbeitshub 25 aus; er ist durch eine Anstellkolbenstange 28 nach unten hin verlängert, die an ihrem unteren Ende eine Kalottenlagerung 29 aufweist (vgl. Fig. 2). Ein auf das Zylindergehäuse 31 aufgesetzter und mit auf einem Kreis angeordneten Zylinderschrauben 32 befestigter Zylinderdeckel 33 schließt den Zylinderraum 34 nach oben ab. Unterhalb des Zylinderdeckels 33 ist eine den Druckraum 35 für den oberen Kolben 26 begrenzende Dichtplatte 36 angeordnet. Diese dient gleichzeitig zur Führung von den Zylinderdeckel 33 durchdringenden Zuleitungsrohren 37, 38, über die das Druckmittel (Öl) in den oberen bzw. unteren Druckraun 35 bzw. 39 einströmt.

Das dem oberen bzw. Leerhub-Druckraum 35 zugeordnete Zuleitungsrohr 37 endet in der Dichtplatte 36, während das dem unteren bzw. Arbeitshub-Druckraum 39 zugeordnete Zuleitungsrohr 38 in eine Durchgangsbohrung 41 des oberen Kolbens 26 eintaucht. Das Zuleitungsrohr 38 ist von einer solchen Länge, daß es in der in Fig. 3 dargestellten Position des oberen Kolbens 26, in der dieser einem unteren Festanschlag 42 in Form eines ringartigen Innenkragens des Zylindergehäuses anliegt, in einem dem Weg des Leerhubs 24 entsprechenden Abstand über der Mündung 43 der Durchgangsbohrung 41 endet. Der obere Kolben 26 wird mit Kraftüberschuß gegen den Festanschlag 42 gefahren, so daß die in dem oberen Druckraum 35 anstehende Ölsäule keiner Ölelastizität mehr unterliegt.

Aufgrund des unterteilten, sich aus dem Leerhub 24 und dem demgegenüber kleineren Arbeitshub 25 zusammensetzenden Gesamthubes des Anstellzylinders 10 wird trotz eines somit sehr großen Auffahrweges dennoch der Arbeitshub 25 regeltechnisch günstig klein gehalten. Soll der Walzspalt über den Arbeitshub 25 hinaus vergrößert werden, müssen beide Zuleitungsrohre 37, 38, d.h. diesen zugeordnete, nicht dargestellte Ventile aufgesteuert werden. Die Kolben 26 bzw. 27 können sich dann in Pfeilrichtung 44 nach oben bewegen, wobei das aus den Druckräumen 39 bzw. 35 verdrängte Öl über die Zuleitungen 37, 38 entweicht.

Die an ihren unteren Enden die Kalottenlagerung 29 aufweisenden Anstellkolbenstangen 28 der Anstellzylinder 10 sind - wie in Fig. 2 dargestellt - auf einem hydraulischen Kissen 45 abgestützt, das sich unter einem in der Quertraverse 4 angeordneten Flachkolben 46 ausbildet. Das hydraulische Kissen 45 ist über eine Akkumulatorleitung 47 mit einem Akkumulator 48 verbunden, dem in der Akkumulatorleitung 47 eine Druckmeßeinrichtung 49 und ein gesteuertes Rückschlagventil 51 vorgeschaltet sind. Aufgrund der Abstützung des Flachkolbens 46 über das hydraulische Kissen 45 werden Schieflagen der Quertraverse 4 gegenüber den Anstellkolbenstangen 28 ermöglicht, ohne daß sich diese nachteilig auf ein aus zwei einander mit sphärischen Flächen zugewandten Einzelteilen 52, 53 bestehendes Kalottenpaar 54 auswirken.

Das Kalottenpaar 54 ist auf einem einerseits in der Anstellkolenstange 28 und andererseits in der Quertraverse 4 eingeschraubten, von einer Büchse 55 umschlossenen Zugbolzen 56 zwischen einem Deckel 57 und einer dem Flachkolben 46 zugewandten, nach oben hin die Anstellkolbenstange 28 übergreifenden Fußplatte 58 angeordnet. Ein mit der Fußplatte 58 verschraubter, geteilter Ring 59 stellt letztendlich die Kopplung zur Quertraverse 4 her. Der auf das Kalottenpaar 54 aufgesetzte Deckel 57 wird von einem Federpaket 61 beaufschlagt, auf das über einen Druckring 62 eine auf den Zugbolzen 56 aufgeschraubte Mutter 63 einwirkt. Sobald Öl in den Druckraum unter dem Flachkolben 46 einströmt und damit das hydraulische Kissen 45 aufbaut, hebt sich die Fußplatte 58 mit dem Kalottenpaar 54 bis zur Anschlaglage der sphärischen Aufhängung gegen den von der anderen Seite her von dem Tellerfederpaket 61 beaufschlagten Deckel 57 an. Im Rahmen des Kolbenspiels des Flachkolbens 46 ist auch ein Kippen der Quertraverse 4 möglich. Das Kalottenpaar 54 ist somit fest eingespannt, wobei allerdings Schieflagen der Quertraverse gegenüber den Anstellkolbenstangen 28 über die einander anliegenden gerundeten Flächen möglich sind. Sobald ein bestimmter Druck des hydraulischen Kissens 45 überschritten wird, öffnet das Rückschlagventil 51, so daß die überschüssige Druckmittelmenge abströmen kann, bis die Tellerfederpakete 61 bis zum Anschlag entspannt sind.

### Bezugszeichenliste

- 1: Rollenrichtmaschine
- 2: Ständer
- 3: Ständer
- 4: Quertraverse
- 4a: Rahmentraverse
- 5: Quertraverse
- 6: Walzenstuhl
- 7: Walzenstuhl
- 8: Anstellkeil
- 9: Druckmittelzylinder
- 10: Anstellzylinder
- 11: Lagerträgerkeil
- 12: untere Richtrolle
- 13: Stützrolle
- 14: Stützlager
- 15: obere Richtrolle
- 16: Stützlager
- 17: Stützrolle
- 18: Lagerträger
- 19:
- 20:
- 21: Anstellkeil
- 22: Druckmittelzylinder
- 23: Gelenkwelle
- 24: Leerhub
- 25: Arbeitshub
- 26: oberer Kolben
- 27: unterer Kolben
- 28: Anstellkolbenstange
- 29: Kalottenlagerung
- 30:
- 31: Zylindergehäuse
- 32: Zylinderschraube
- 33: Zylinderdeckel
- 34: Zylinderraum
- 35: Druckraum
- 36: Dichtplatte
- 37: Zuleitungsrohr
- 38: Zuleitungsrohr
- 39: Druckraum
- 40:
- 41: Durchgangsbohrung
- 42: Festanschlag
- 43: Mündung
- 44: Pfeil
- 45: hydraulisches Kissen
- 46: Flachkolben
- 47: Akkumulatorleitung
- 48: Akkumulator
- 49: Druckmeßeinrichtung
- 50:
- 51: Rückschlagventil
- 52: Einzelteil
- 53: Einzelteil
- 54: Kalottenpaar
- 55: Buchse
- 56: Zugbolzen
- 57: Deckel
- 58: Fußplatte
- 59: Ring
- 60:
- 61: Federpaket
- 62: Druckring
- 63: Mutter

## Patentansprüche

1. Walzenanstellvorrichtung mit hydraulischen Anstellzylindern (10) einer Richtmaschine für Bleche und Bänder mit versetzt zueinander angeordneten oberen und unteren Richtwalzen (12, 15), die über ihre Länge mittels ihrerseits an Quertraversen (4, 5) abgestützten, in Walzenstühlen (6, 7) angeordneten Stützrollen (13, 17) abgestützt sind, wobei zumindest die obere Quertraverse (4) zur Positionierung der Richtwalzen anstellbar ist und im Zylinderraum (34) eines jeden Anstellzylinders (10) zwei unabhängig voneinander beaufschlagbare, einen Gesamthub mit einem kleinen Arbeitshub und einen großen Leerhub ausführende Kolben (26, 27) angeordnet sind,
**dadurch gekennzeichnet**,
daß der den Arbeitshub (25) ausführende untere Kolben (27) eine als Anstellkolbenstange (28) ausgebildete Verlängerung aufweist und die Anstellkolbenstangen (28) über Kalottenlagerungen (29) auf einem hydraulischen Kissen (45) abgestützt sind.

2. Walzenanstellvorrichtung nach Anspruch 1,
**dadurch gekennzeichnet**,
daß die Kalottenlagerung (29) ein Kalottenpaar (54) aufweist, dessen Einzelteile (52, 53) einander mit sphärischen Flächen anliegen und das zwischen einem Deckel (57) und einer einem Flachkolben (46) des hydraulischen Kissens (45) zugewandten, nach oben hin die Anstellkolbenstange (28) übergreifenden Fußplatte (58) angeordnet ist.

3. Walzenanstellvorrichtung nach Anspruch 1 oder 2,
**dadurch gekennzeichnet**,
daß die Fußplatte (58) über einen geteilten Ring (59) mit der Quertraverse (4) verbunden ist.

4. Walzenanstellvorrichtung nach einem der Ansprüche 1 bis 3,
**gekennzeichnet durch**
ein den Deckel (57) beaufschlagendes Federpaket (61).

5. Walzenanstellvorrichtung nach Anspruch 4,
**dadurch gekennzeichnet**,
daß das Federpaket (61) zwischen einem Druckring (62) und dem Deckel (57) angeordnet ist.

6. Walzenanstellvorrichtung nach einem der Ansprüche 1 bis 5,
**dadurch gekennzeichnet**,
daß das hydraulische Kissen (45) an einen Akkumulator (48) angeschlossen ist und in der Akkumulatorleitung (47) eine Druckmeßeinrichtung (49) und ein gesteuertes Rückschlagventil (51) angeordnet sind.

7. Walzenanstellvorrichtung nach einem der Ansprüche 1 bis 6,
**dadurch gekennzeichnet**,
daß die Anstellzylinder (10) über Meßwertgeber regeltechnisch miteinander verbunden sind.

8. Walzenanstellvorrichtung nach einem der Ansprüche 1 bis 7,
**dadurch gekennzeichnet**,
daß die obere Quertraverse (4) im Rahmen des Führungsspiels des Flachkolbens (46) in Blechlaufrichtung gesehen quer kippbar ist.

## Claims

1. Roll adjusting device with hydraulic adjusting cylinders (10) of a straightening machine for sheets and strips with upper and lower straightening rolls (12, 15), which are arranged offset relative to one another and supported over their length by means of support rolls (13, 17), which are in turn supported at crossbeams (4, 5) and arranged in roll frames (6, 7), wherein at least the upper crossbeam (4) is adjustable for positioning the straightening rolls and two pistons (26, 27), which are loadable independently of one another and execute a total stroke with a small working stroke and a large idle stroke, are arranged in the cylinder chamber (34) of one of each adjusting cylinder (10), characterised in that the lower piston (27) executing the working stroke (25) has a prolongation formed as an adjusting piston rod (28) and the adjusting piston rods (28) are supported on a hydraulic pad (45) by way of cup bearings (29).

2. Roll adjusting device according to claim 1, characterised thereby that the cup bearing (29) comprises a cup pair (54), the individual parts (52, 53) of which contact each other by spherical surfaces and which is arranged between a cover (57) and a foot plate (58), which faces a flat-topped piston (46) of the hydraulic pad (45) and engages from above over the adjusting piston rod (28).

3. Roll adjusting device according to claim 1 or 2, characterised thereby that the foot plate (58) is connected with the crossbeam (4) by way of a divided ring (59).

4. Roll adjusting device according to one of claims 1 to 3, characterised by a spring packet (61) loading the cover (57).

5. Roll adjusting device according to claim 4, characterised thereby that the spring packet (61) is arranged between a pressure ring (62) and the cover (57).

6. Roll adjusting device according to one of claims 1 to 5, characterised thereby that the hydraulic pad (45) is connected to an accumulator (48), and a pressure measuring device (49) and a controlled non-return valve (51) are arranged in the accumulator duct (47).

7. Roll adjusting device according to one of claims 1 to 6, characterised thereby that the adjusting cylinders (10) are connected together by way of measurement value transmitters in the manner of regulating technology.

8. Roll adjusting device according to claims 1 to 7, characterised thereby that the upper crossbeam (4) is tiltable transversely, as seen in sheet running direction, within the scope of the guidance play of the flat-topped piston (46).

## Revendications

1. Dispositif de serrage de cylindres équipé de vérins de positionnement (10), pour une machine à dresser des plaques et feuillards comportant des cylindres de dressage supérieur et inférieur (12,15) décalés l'un par rapport à l'autre qui sont supportés, sur leur longueur, moyennant des galets d'appui (13, 17) logés sur un ratelier à galets (6,7) et appuyés sur des traverses transversales (4,5), au moins la traverse transversale supérieure (4) étant réglable en vue du positionnement des cylindres de dressage, et deux pistons (26,27) commandables indépendemment l'un de l'autre et effectuant une course totale composée d'une petite course efficace et d'une grande course à vide étant agencés dans le cylindre (34) de chaque vérin de positionnement (10), caractérisé en ce que
le piston inférieur (27) qui effectue la
course efficace (25) présente une extension sous forme de tige de piston de positionnement (28) et en ce que les tiges de piston de positionnement (28) prennent appui sur un coussin hydraulique (45) par l'intermédiaire de paliers à calottes (29).

2. Dispositif de serrage de cylindres selon la revendication 1 caractérisé en ce que le palier à calottes (29) comporte une paire de calottes (54) dont les pièces (52,53) sont en contact par les surfaces sphériques et qui est agencée entre un couvercle (57) et une plaque de socle (8) orientée vers un piston plat (46) du coussin hydraulique (45), et entourant vers le haut la tige de piston de positionnement.

3. Dispositif de serrage de cylindres selon la revendication 1 ou 2 caractérisé en ce que la plaque de socle (5O) est reliée à la traverse transversale (4) par l'intermédiaire d'une bague en plusieurs parties.

4. Dispositif de serrage de cylindres selon l'une des revendications 1 à 3 caractérisé par un paquet de ressorts (61) qui agit sur le couvercle (57).

5. Dispositif de serrage de cylindres selon la revendication 4 caractérisé en ce que le paquet de ressorts (61) est agencé entre une bague de pression (62) et le couvercle (57).

6. Dispositif de serrage de cylindres selon l'une des revendications 1 à 5 caractérisé en ce que le coussin hydraulique (45) est raccordé à un accumulateur (48) et en ce qu'un dispositif de mesure de pression (49) et une vanne anti-retour commandée (51) sont agencés dans la conduite (47) de l'accumulateur.

7. Dispositif de serrage de cylindres selon l'une des revendications 1 à 6 caractérisé en ce que les vérins de positionnement (10) sont reliés l'un à l'autre du point de vue régulation par des capteurs de mesure.

8. Dispositif de serrage de cylindres selon l'une des revendications 1 à 7 caractérisé en ce que la traverse supérieure (4) est basculable transversalement par rapport à la direction de passage des feuillards, dans les limites du jeu de guidage du piston plat (46).
